# EUROPÄISCHE PATENTSCHRIFT

(11) **EP 0 959 228 B1**
(45) Veröffentlichungstag und Bekanntmachung des Hinweises auf die Patenterteilung: **25.06.2003**
(21) Anmeldenummer: 98810475.8
(22) Anmeldetag: 20.05.1998
(51) Int. Cl.: F01D 5/18

(54) **Gestaffelte Anordnung von Filmkühlungsbohrungen**
Film-cooling holes in staggered rows
Trous de refroidissement par pellicule en agencement décalé

(43) Veröffentlichungstag der Anmeldung: 24.11.1999
(73) Patentinhaber: ALSTOM (Switzerland) Ltd, 5401 Baden (CH)
(72) Erfinder: Weigand, Bernhard, Dr., 70794 Filderstadt-Sielmingen (DE)

(56) Entgegenhaltungen:
- EP-A- 0 501 813
- US-A- 4 676 719
- US-A- 5 096 379
- US-A- 5 374 162
- DATABASE INSPEC INSTITUTE OF ELECTRICAL ENGINEERS, STEVENAGE, GB Inspec No. 1291262, JABBARI M Y; GOLDSTEIN R J : "Adiabatic wall temperature and heat transfer downstream of injection through two rows of holes" XP002081988 & JABBARI M Y; GOLDSTEIN R J : TRANSACTIONS OF THE ASME. JOURNAL OF ENGINEERING FOR POWER, APRIL 1978, USA, Bd. 100, Nr. 2, Seiten 303-307, ISSN 0022-0825

## Beschreibung

### Technisches Gebiet

Die Erfindung betrifft eine Bohrungsanordnung zum Ausbilden eines Kühlfilms an einer von einem Heißgasstrom beaufschlagten Wand eines Bauteils, insbesondere einer Turbinenschaufel oder Brennkammer einer Gasturbine, gemäß dem Oberbegriff des Anspruchs 1.

### Stand der Technik

Aus der Zeitschrift "Journal of Engineering for Power", April 1978, Vol. 100, Seiten 303 bis 307, ist ein Versuchsträger zur Simulation eines Kühlfilms bekannt, bei dem eine ebene Platte mit Bohrungen versehen ist, welche die Ausblasöffnungen von unter einem Winkel von 35° gegenüber der Plattenebene angestellte Röhren darstellen. Die Anordnung der Bohrungen erfolgt in Form zweier in bezug auf die Hauptströmungsrichtung gestaffelter, seitlich versetzter Reihen.

Die in diesem Artikel beschriebenen Versuchsreihen zeigen eine deutliche Steigerung des Kühleffekts gegenüber einer einzelnen Reihe von Bohrungen. Dieser Effekt wird darauf zurückgeführt, daß die aus der ersten Reihe austretenden Kühlluftstrahlen die aus der zweiten Reihe austretenden Kühlluftstrahlen auf die Oberfläche der zu kühlenden Wand hin ablenken und damit deren Kühlwirkung verbessert. Darüber hinaus legt sich weiter stromab der sich ausbildende Kühlfilm der ersten Reihe von Bohrungen über den Kühlfilm der Reihe der zweiten Bohrungen und schützt diesen zusätzlich gegen das Eindringen von Heißgas.

Die DE 35 08 976 A1 zeigt eine Turbinenschaufel, die aufgrund der hohen thermischen Belastung mit einer Vielzahl von Lochreihen zum Ausbilden von Kühlfilmen versehen ist. Im Staupunktbereich sowie benachbart hierzu auf der Saugseite sind jeweils drei benachbart zueinander angeordnete Reihen von Bohrungen vorgesehen, um die Kühlwirkung in diesen thermisch besonders belasteten Wandabschnitten der Turbinenschaufel weiter zu erhöhen. Dabei wird in Kauf genommen, daß sich der Kühlluftbedarf infolge der vielen Bohrungsreihen erhöht.

In eine ähnliche Richtung weist die aus der EP 0 501 813 B1 bekannte Turbinenschaufel, bei der zum Ausbilden eines Kühlfilms verschiedene Varianten von Bohrungsanordnungen in einer Doppelreihe vorgeschlagen werden. Eine der Varianten schlägt vor, jeweils zwei Bohrungen kleinen Durchmessers der ersten Reihe einer Bohrung größeren Durchmessers der zweiten Reihe zuzuordnen. Die Zuordnungen der Bohrungen der ersten Reihe zu den jeweiligen Bohrungen der zweiten Reihe ist dadurch gegeben, daß diese als Strömungszweige einer gemeinsamen Eintrittsöffnung ausgeführt sind.

Nachteilig bei dieser Lösung ist auch hier der hohe Kühlluftverbrauch, der durch die hohe Anzahl von Austrittsöffnungen der ersten Reihe bedingt ist. Als weiterer Nachteil ist die geringe Flexibilität in der Wahl der Richtung der einzelnen Bohrungen zu sehen, da diese von einer einzigen, gemeinsamen Eintrittsbohrung ausgehen. Insbesondere besitzen die aus den Bohrungen der ersten Reihe austretenden Kühlluftstrahlen eine in unterschiedliche Richtungen weisende seitliche, d. h. senkrecht zur Hauptströmung verlaufende Richtungskomponente, die in vielen Fällen unerwünscht ist.

### Darstellung der Erfindung

Die Erfindung versucht, die beschriebenen Nachteile zu vermeiden. Ihr liegt die Aufgabe zugrunde, eine Bohrungsanordnung der eingangs genannten Art anzugeben, die es gestattet, einen Kühlfilm hoher Effizienz bei reduziertem Kühlluftbedarf auszubilden.

Erfindungsgemäß wird dies dadurch erreicht, daß bei einer Bohrungsanordnung gemäß dem Oberbegriff des Anspruchs 1 die Anzahl der Bohrungen der ersten Reihe im wesentlichen gleich oder kleiner ist als die Anzahl der Bohrungen der zweiten Reihe.

Entgegen der bisher üblichen Tendenz, die Effektivität des Kühlfilms durch Anbringung einer weiteren Reihe von Bohrungen oder durch Erhöhen der Anzahl der Austrittsöffnungen der ersten Reihe zu verbessern, wird hier ein umgekehrter Weg beschritten. So hat es sich überraschenderweise gezeigt, daß sich die Effektivität der Kühlleistung steigern läßt, wenn jeweils einer Bohrung der zweiten Reihe eine Bohrung kleineren Durchmessers der ersten Reihe zugeordnet wird. Somit ergibt sich eine im wesentlichen übereinstimmende Anzahl für die Bohrungen der ersten und der zweiten Reihe.

Besonders wirkungsvoll im Hinblick auf die Effektivität der Kühlleistung hat es sich erwiesen, die Austrittsöffnungen der Bohrungen der zweiten Reihe in bezug auf die Richtung des Heißgasstroms seitlich versetzt zu den Austrittsöffnungen der Bohrungen der ersten Reihe anzuordnen. Als optimal wird es betrachtet, die Austrittsöffnungen der Bohrungen der zweiten Reihe stromabwärts in der Mitte zwischen den Austrittsöffnungen der Bohrungen der ersten Reihe vorzusehen.

Eine besonders effektive Überlagerung des von den Bohrungen der ersten Reihen ausgebildeten Teilfilms mit demjenigen der zweiten Reihe ergibt sich dann, wenn gemäß einer bevorzugten Variante die Bohrungen der ersten Reihe im wesentlichen achsparallel zu den Bohrungen der zweiten Reihe ausgerichtet ist.

Versuche haben ergeben, daß die Kühlwirkung dann optimal ist, wenn der Durchmesser der Bohrung der ersten Reihe größer oder gleich der Hälfte des Durchmessers der Bohrungen der zweiten Reihe ist. Speziell die letztgenannte Bedingung liefert einen optimalen Kompromiß zwischen einer hervorragenden Effektivität der Kühlleistung einerseits und einem minimalen Bedarf an Kühlluft andererseits.

Besondere Bedeutung kommt in diesem Zusammenhang auch der Wahl des Abstandes der beiden Reihen zu. Als optimal haben sich Werte für den Abstand erwiesen, die kleiner oder gleich dem fünffachen Wert des arithmetischen Mittels der Durchmesser der Bohrungen der ersten und der zweiten Reihe sind, also folgender Formel genügen:${\text{p ≤ 5 (d}}_{\text{1}} {\text{+d}}_{\text{2}} \text{) / 2,}$ mit p Abstand der beiden Reihen,
d₁ Durchmesser der Bohrungen der ersten Reihe
d₂ Durchmesser der Bohrungen der zweiten Reihe.

Eine weitere Verbesserung der Kühleffektivität läßt sich dann erzielen, wenn zumindest die Bohrungen der zweiten Reihe im Bereich der Austrittsöffnungen einen Axialabschnitt mit trichterförmigem Querschnittsverlauf aufweisen. Die hierdurch erzielte Querschnittsvergrößerung in der Austrittsebene führt zu einer Verringerung der Austrittsgeschwindigkeit der Teilkühlströme. Dabei kann es von Vorteil sein, wenn die Rotationsachse des trichterförmigen Axialabschnitts nicht koaxial zur Rotationsachse der übrigen Bohrung verläuft, sondern etwas in Richtung der Hauptströmung geneigt ist. Dadurch wird der austretende Kühlluftstrahl wesentlich näher an die zu kühlende Oberfläche gebracht.

Obwohl dem Grunde nach die positiven Eigenschaften von sich trichterförmig erweiternden Austrittsöffnungen bekannt sind, wurden diese bislang nur selten eingesetzt. Der Grund liegt darin, daß die Austrittsöffnungen hochpräzise geformt sein müssen, da anderenfalls die austretenden Kühlluftströme keinen gut anliegenden Kühlfilm ausbilden. Dies bedingt einen teuren Herstellungsprozess (EDM-Prozess).

Dieses Problem tritt nun bei der Bohrungsanordnung gemäß der Erfindung nicht auf. Mittels Laser geformte trichterförmige Austrittsöffnungen haben hierbei dieselbe Kühleffizienz wie solche Austrittsöffnungen, die mit dem bisher angewandten Funkenerosionsprozess hochpräzise gefertigt worden waren, da der Strahl aus dem ersten Kühlloch den Kühlluftstrahl aus der trichterförmig geformten Bohrung an die Wand andrückt. Damit ist der Weg frei für die Anwendung des vergleichsweise kostengünstigen Laserverfahrens zum Ausformen von trichterförmigen Austrittsöffnungen.

Eine weitere Steigerung der Kühlleistung ist erreichbar, wenn in einer besonders bevorzugten Variante auch die Bohrungen der ersten Reihe im Bereich der Austrittsöffnungen einen Axialabschnitt mit trichterförmigem Querschnittsverlauf aufweisen. Zusätzlich muß in diesem Fall die Bedingung eingehalten werden, daß die Fläche jeder der Austrittsöffnungen der ersten Reihe kleiner ist als die Fläche jeder der Austrittsöffnungen der zweiten Reihe.

### Kurze Beschreibung der Zeichnung

In der Zeichnung sind Ausführungsbeispiele der Erfindung anhand eines Bauteilabschnitts dargestellt, welcher insbesondere Bestandteil einer Turbinenschaufel oder Brennkammer einer Gasturbine sein kann.

Es zeigen:
- Fig. 1: Draufsicht auf einen Bauteilabschnitt mit zylindrischen Bohrungen;
- Fig. 2: Schnitt A-A gemäß Fig. 1;
- Fig. 3: Schnittdarstellung analog Fig. 2 einer Ausführungsvariante mit trichterförmigen Bohrungen;
- Fig. 4 bis Fig. 11: Weitere Ausführungsvarianten mit speziell gestalteten trichterförmigen Bohrungen, jeweils in Draufsicht sowie in Schnittdarstellung.

Es sind nur die für das Verständnis der Erfindung wesentlichen Elemente gezeigt.

### Weg zur Ausführung der Erfindung

Die in den Figuren 1 und 2 dargestellte Bohrungsanordnung weist eine erste Reihe 1 von Bohrungen 10 auf. Die Bohrungen 10 sind äquidistant zueinander angeordnet. Im Falle einer Turbinenschaufel können sich die Bohrungen 10 über die gesamte Schaufelhöhe erstrecken.

Benachbart und stromabwärts zur Reihe 1 ist eine zweite Reihe 2 von Bohrungen 20 vorgesehen.

Im dargestellten Ausführungsbeispiel sind die Bohrungen 10, 20 rotationssymmetrisch in bezug auf Rotationsachsen 11, 21 ausgeführt und besitzen somit eine zylindrische Grundform. Die Bohrungen 10, 20 durchsetzen in axialer Richtung vollständig eine Wand 50 unter Bildung von Eintrittsöffnungen 13, 23 und Austrittsöffnungen 14, 24.

Die Anzahl der Bohrungen 10 der ersten Reihe 1 ist im wesentlichen gleich der Anzahl der Bohrungen 20 der zweiten Reihe 2. Der Ausdruck "im wesentlichen gleich" bedeutet in diesem Zusammenhang, dass aufgrund der hier gezeigten gestaffelten Anordnung der Bohrungen 10 in Relation zu den Bohrungen 20 eine der beiden Reihen 1, 2 aus Symmetriegründen eine zusätzliche Bohrung aufweisen kann, im übrigen aber eine Zuordnung zwischen den Bohrungen 10 der ersten Reihe 1 und den Bohrungen 20 der zweiten Reihe 2 vorgegeben ist. Im Ausführungsbeispiel gemäß Fig. 1 ist die Zuordnung derart, dass die Austrittsöffnungen 24 der Bohrungen 20 in bezug auf die Richtung des Heißgasstroms 100 in der Mitte zwischen den Austrittsöffnungen 14 der Bohrungen 10 angeordnet ist. Diese Art der Staffelung hat sich als besonders günstig im Hinblick auf die Effektivität des sich ausbildenden Kühlfilms erwiesen.

Der Durchmesser d1 der Bohrungen 10 ist kleiner als der Durchmesser d2 der Bohrungen 20. Im hier konkret dargestellten Fall ist der Durchmesser d1 jeweils halb so groß wie der Durchmesser d2. Diese Relation stellt sicher, dass sich der durch die Bohrungen 10 austretende Teilkühlfilm vollständig über den durch die Bohrungen 20 austretenden weiteren Teilkühlfilm legt und letzteren gegen die Wand 50 im Bereich der Oberfläche 53 drückt. Andererseits ist aufgrund des vergleichsweise geringen Durchmessers d1 der Luftverbrauch in Relation zu der erzielten Kühlwirkung äußerst gering.

Von besonderer Bedeutung ist in diesem Zusammenhang auch die Wahl des Abstandes p zwischen den beiden Reihen 1, 2. Er ist korreliert mit den Durchmessern d1, d2 der Bohrungen 10, 20 und sollte den fünffachen Wert des arithmetischen Mittels aus den Durchmessern d1, d2 nicht übersteigen. Anderenfalls besteht die Gefahr einer nicht mehr ausreichenden Wechselwirkung zwischen den aus den Bohrungen 10 und 20 austretenden Teilkühlfilmen.

In dem dargestellten Ausführungsbeispiel sind die Rotationsachsen 11, 21 achsparallel ausgerichtet und verlaufen etwas geneigt in Richtung der Heißgasströmung 100. Damit werden die austretenden Teilkühlluftströme etwas in Richtung auf die zu kühlende Oberfläche 53 ausgeblasen und in Folge der zusätzlichen Wirkung des Heißgasstroms 100 vollends umgelenkt.

Die in Fig. 3 dargestellte Ausführungsvariante ist in weitgehender Übereinstimmung mit der vorstehend beschriebenen.

Wiederum sind zwei Reihen 1', 2' von Bohrungen 10', 20' vorgesehen, die eine Wand 50' vollständig durchsetzen. Die Durchmesser d1' der Bohrungen 10' sind halb so groß wie die Durchmesser d2' der Bohrungen 20'.

Im Unterschied zum eingangs beschriebenen Ausführungsbeispiel besitzen sowohl die Bohrungen 10' als auch die Bohrungen 20' Axialabschnitte 16', 26', die sich trichterförmig zu Austrittsöffnungen 14', 24' hin erweitern. Die Fläche der Austrittsöffnung 14' ist kleiner als die Fläche der Austrittsöffnungen 24'. Im dargestellten Ausführungsbeispiel sind die trichterförmigen Axialabschnitte 16', 26' nicht rotationssymmetrisch zu den Rotationsachsen 11', 21' der Bohrungen 10', 20', sondern verlaufen stärker geneigt zur Oberfläche 53' hin. Neben der durch die Trichterform bedingte Reduzierung der Ausblasgeschwindigkeit der Teilkühlluftströme erfolgt eine zusätzliche Umlenkung in Richtung der Oberfläche 53' hin.

Es ist auch denkbar, im Extremfall die Bohrungen 10', 20' in ihrer gesamten axialen Erstreckung trichterförmig auszubilden, wobei weiterhin die Bedingung erfüllt sein muss, dass der Durchmesser der Eintrittsöffnung 13' kleiner sein muss als der Durchmesser der Eintrittsöffnung 23'.

Die in den Figuren 4 bis 7 dargestellten Ausführungsvarianten weisen übereinstimmend zylindrische Bohrungen 10 der ersten Reihe 1 auf, wie sie im Zusammenhang mit den Figuren 1 und 2 beschrieben sind. Die Besonderheit liegt in der Gestaltung der Bohrungen 20' der zweiten Reihe 2', die trichterförmig gestaltet sind.

Die in den Figuren 4 und 5 gezeigte Ausführungsform besitzt Bohrungen 20', die in ihrer gesamten axialen Erstreckung trichterförmig ausgebildet sind. Die Eintrittsöffnungen 23' sind entsprechend den vorstehend beschriebenen Varianten kreisförmig bzw. im Falle der gezeigten, in Richtung der Hauptströmung 100 weisenden vorwärts geneigten Ausrichtung, ellipsenförmig. Die Austrittsöffnungen 24' besitzen in der Ansicht gemäß Fig. 4 eine trapezförmige Gestalt mit einer sich in Richtung des Heißgasstromes 100 vergrößernden Breite. Der Übergang von der Kreis- bzw. Ellipsenform der Eintrittsöffnung 23' zur Trapezform der Austrittsöffnung 24' vollzieht sich kontinuierlich über die gesamte axiale Erstreckung der Bohrung 20'. Auf diese Weise entsteht ein strömungstechnisch optimal gestalteter diffusorartiger Querschnittsverlauf.

Die Variante gemäß den Figuren 6 und 7 unterscheidet sich von der vorhergehenden durch den Querschnittsverlauf der Bohrung 20' in axialer Richtung. Ausgehend von der Eintrittsöffnung 23' ist die Bohrung zunächst zylindrisch gestaltet. Erst in der Nähe der Austrittsöffnung 24' schließt sich der trichterförmige Axialabschnitt 26' an, der den Übergang von der Kreis- bzw. Ellipsenform zur Trapezform vollzieht.

Die in den Figuren 8 bis 11 dargestellten Ausführungsbeispiele zeigen Variationen von Bohrungen 10' der ersten Reihe 1'. Die Bohrungen 20' der zweiten Reihe 2' sind in Übereinstimmung mit denjenigen der vorstehend beschriebenen Variante gemäß den Figuren 6 und 7.

Die Figuren 8 und 9 zeigen eine Modifikation, bei der die Austrittsöffnung 14' ebenfalls trapezförmig ausgebildet ist, wobei der trichterförmige Axialabschnitt 16' auf einen Bereich benachbart zur Austrittsöffnung 14' beschränkt ist.

Das Ausführungsbeispiel gemäß den Figuren 10 und 11 besitzt Bohrungen 10', deren Austrittsöffnungen quer zur Richtung des Heißgasstromes 100 verbreitert ausgeführt sind. Der Übergang von der Kreis- bzw. Ellipsenform der Eintrittsöffnung 13' zur Langlochform der Austrittsöffnung 14' erfolgt kontinuierlich längs der axialen Erstreckung der Bohrung 10'. Ebenso ist jedoch auch ein Übergang längs eines kürzeren Axialabschnitts im Bereich der Austrittsöffnungen 14' möglich.

Den Ausführungsbeispielen gemäß den Figuren 4 bis 11 ist gemeinsam, dass auch im Falle weniger hochpräzise, beispielsweise mittels Laserstrahl, gefertigter Bohrungen, ein Kühlfilm ausgebildet wird, der hocheffizient und stabil über große Lauflängen ist. Somit können die Flächen der Austrittsöffnungen 14' der Bohrungen 10' sehr viel kleiner gewählt werden als die Flächen der Austrittsöffnungen 24' der Bohrungen 20'.

In einem konkreten Versuchsträger konnte die Effizienz der Filmkühlung anhand eines Turbinenprofils nachgewiesen werden. Der Durchmesser d1 betrug 0,35 mm, der Durchmesser d2 betrug 0,50 mm.

Die Bohrungsanordnung befand sich auf der Saugseite des Turbinenprofils bei S/L = 0,37 (mit S als aktueller Bogenlänge und L als gesamter Lauflänge bis zur Hinterkante). Es konnte nachgewiesen werden, dass der sich ausbildende Kühlfilm nicht nur in unmittelbarer Nähe der Bohrungsanordnung, sondern auch noch in der Nähe der Hinterkante wirksam war und gegenüber einem Vergleichsversuch mit einer herkömmlichen Doppelreihenanordnung mit Bohrungen übereinstimmenden Durchmessers erheblich bessere Kühleffektivität aufwies.

### Bezugszeichenliste

- 1: Reihe
- 1': Reihe
- 2: Reihe
- 2': Reihe
- 10: Bohrung
- 10': Bohrung
- 11: Rotationsachse
- 13: Eintrittsöffnung
- 13': Eintrittsöffnung
- 14: Austrittsöffnung
- 14': Austrittsöffnung
- 16': trichterförmiger Axialabschnitt
- 20: Bohrung
- 20': Bohrung
- 21: Rotationsachse
- 23: Eintrittsöffnung
- 23': Eintrittsöffnung
- 24: Austrittsöffnung
- 24': Austrittsöffnung
- 26': trichterförmiger Axialabschnitt
- 50: Wand
- 50': Wand
- 53: Oberfläche
- 53': Oberfläche
- 100: Heißgasstrom
- d1: Durchmesser der Bohrungen der ersten Reihe
- d1': Durchmesser der Bohrungen der ersten Reihe
- d2: Durchmesser der Bohrungen der zweiten Reihe
- d2': Durchmesser der Bohrungen der zweiten Reihe
- p: Abstand der beiden Reihen

## Patentansprüche

1. Bohrungsanordnung zum Ausbilden eines Kühlfilms an einer von einem Heißgasstrom beaufschlagten Wand eines Bauteils, insbesondere einer Turbinenschaufel oder Brennkammer einer Gasturbine mit einer ersten Reihe von Bohrungen und einer benachbart und stromabwärts zur ersten Reihe angeordneten zweiten Reihe von Bohrungen, wobei der Durchmesser der Bohrungen der ersten Reihe kleiner ist als der Durchmesser der Bohrungen der zweiten Reihe, **dadurch gekennzeichnet, dass** die Anzahl der Bohrungen (10, 10') der ersten Reihe (1, 1') im wesentlichen gleich oder kleiner ist als die Anzahl der Bohrungen (20, 20') der zweiten Reihe (2, 2').

2. Bohrungsanordnung nach Anspruch 1, **dadurch gekennzeichnet, dass** Austrittsöffnungen (24, 24') der Bohrungen (20, 20') der zweiten Reihe (2, 2') in bezug auf die Richtung des Heißgasstroms (100) seitlich versetzt zu bzw. mittig zwischen Austrittsöffnungen (14, 14') der Bohrungen (10, 10') der ersten Reihe (1, 1') angeordnet sind.

3. Bohrungsanordnung nach Anspruch 1 oder 2, **dadurch gekennzeichnet, dass** die Bohrungen (20, 20') der zweiten Reihe (2, 2') achsparallel zu den Bohrungen (10, 10') der ersten Reihe (1,1') ausgerichtet sind.

4. Bohrungsanordnung nach einem der vorhergehenden Ansprüche, **dadurch gekennzeichnet, dass** der Durchmesser (d1, d1') der Bohrungen (10, 10') der ersten Reihe größer oder gleich der Hälfte des Durchmessers (d2, d2') der Bohrungen (20, 20') der zweiten Reihe (2, 2') ist.

5. Bohrungsanordnung nach einem der vorstehenden Ansprüche, **dadurch gekennzeichnet, dass** der Abstand (p) der beiden Reihen (1, 2, 1', 2') kleiner oder gleich dem fünffachen Wert des arithmetischen Mittels der Durchmesser (d1', d2') der Bohrungen (10, 20, 10', 20') der ersten und der zweiten Reihe (1, 2, 1', 2') ist.

6. Bohrungsanordnung nach einem der vorstehenden Ansprüche, **dadurch gekennzeichnet, dass** die Bohrungen (20') der zweiten Reihe (2') im Bereich der Austrittsöffnungen (24') einen Axialabschnitt (26') mit trichterförmigem Querschnittsverlauf aufweisen.

7. Bohrungsanordnung nach Anspruch 6, **dadurch gekennzeichnet, dass** die Bohrungen (10') der ersten Reihe (1') im Bereich der Austrittsöffnung (14') einen Axialabschnitt (16') mit trichterförmigem Querschnittsverlauf aufweisen, wobei die Fläche jeder der Austrittsöffnungen (14') der ersten Reihe (1) kleiner ist, als die Fläche jeder der Austrittsöffnungen (26') der zweiten Reihe (2').

8. Bohrungsanordnung nach Anspruch 6 oder 7, **dadurch gekennzeichnet, dass** die trichterförmigen Axialabschnitte (16') mittels Laser geformt sind.

9. Bohrungsanordnung nach einem der Ansprüche 6 bis 8, **dadurch gekennzeichnet, dass** die Austrittsöffnungen (24') und/oder die Austrittsöffnungen (14') in Draufsicht trapezförmig mit in Richtung des Heißgasstromes (100) zunehmender Breite gestaltet sind.

10. Bohrungsanordnung nach einem der vorstehenden Ansprüche, **dadurch gekennzeichnet, dass** die Austrittsöffnungen (24') und/oder die Austrittsöffnungen (14') in Draufsicht die Form von Langlöchern besitzen, die quer zur Richtung des Heißgasstromes (100) ausgerichtet sind.

## Claims

1. Arrangement of holes for forming a cooling film on a component wall subjected to a flow of hot gas, the component being in particular a turbine vane or blade or a combustion chamber of a gas turbine, the arrangement having a first row of holes and, located adjacent to and downstream of the first row of holes, a second row of holes, the diameter of the holes in the first row being smaller than the diameter of the holes in the second row, **characterized in that** the number of holes (10, 10') of the first row (1, 1') is substantially equal to or smaller than the number of holes (20, 20') of the second row (2, 2').

2. Arrangement of holes according to Claim 1, **characterized in that** outlet openings (24, 24') of the holes (20, 20') of the second row (2, 2') are arranged, relative to the direction of the flow of hot gas (100), offset to the side of or centrally between outlet openings (14, 14') of the holes (10, 10') of the first row (1, 1').

3. Arrangement of holes according to Claim 1 or 2, **characterized in that** the holes (20, 20') of the second row (2, 2') are aligned with their axes parallel to those of the holes (10, 10') of the first row (1, 1').

4. Arrangement of holes according to one of the preceding claims, **characterized in that** the diameter (d1, d1') of the holes (10, 10') of the first row is greater than or equal to half the diameter (d2, d2') of the holes (20, 20') of the second row (2, 2').

5. Arrangement of holes according to one of the preceding claims, **characterized in that** the distance (p) between the two rows (1, 2, 1', 2') is smaller than or equal to five times the arithmetic average of the diameters (d1', d2') of the holes (10, 20, 10', 20') of the first and the second row (1, 2, 1', 2').

6. Arrangement of holes according to one of the preceding claims, **characterized in that** the holes (20') of the second row (2') have an axial portion (26') with a funnel-shaped variation of the cross-section in the region of the outlet openings (24').

7. Arrangement of holes according to Claim 6, **characterized in that** the holes (10') of the first row (1') have an axial portion (16') with a funnel-shaped variation of the cross-section in the region of the outlet opening (14'), the area of each of the outlet openings (14') of the first row (1) being smaller than the area of each of the outlet openings (26') in the second row.

8. Arrangement of holes according to Claim 6 or 7, **characterized in that** the funnel-shaped axial portions (16') are formed by means of laser.

9. Arrangement of holes according to one of Claims 6 to 8, **characterized in that** the outlet openings (24') and/or the outlet openings (14') are configured to be trapezoidal in plan view with the width increasing in the direction of the flow of hot gas (100).

10. Arrangement of holes according to one of the preceding claims, **characterized in that** the outlet openings (24') and/or the outlet openings (14') have the shape of elongated holes in plan view, which elongated holes are aligned transverse to the direction of the flow of hot gas (100).

## Revendications

1. Groupement de lumières destiné à générer une lame de refroidissement sur la paroi d'un élément mécanique exposée à un flux de gaz chaud, en particulier d'une aube de turbine ou d'une chambre de combustion d'une turbine à gaz, comprenant une première rangée de lumières et une seconde rangée de lumières en aval de la première rangée, le diamètre des lumières de la première rangée étant plus petit que le diamètre des lumières de la seconde rangée, **caractérisé en ce que** le nombre des lumières (10, 10') de la première rangée (1, 1') est sensiblement égal ou inférieur au nombre des lumières (20, 20') de la seconde rangée (2, 2').

2. Groupement de lumières suivant la revendication 1, **caractérisé en ce que** les orifices de sortie (24, 24') des lumières (20, 20') de la seconde rangée (2, 2') sont décalés latéralement par rapport à la direction du flux de gaz chaud (100) ou disposés en position médiane entre des orifices de sortie (14, 14') des lumières (10, 10') de la première rangée (1, 1').

3. Groupement de lumières suivant la revendication 1 ou 2, **caractérisé en ce que** les lumières (20, 20') de la seconde rangée (2, 2') sont orientées à axes parallèles par rapport aux lumières (10, 10') de la première rangée (1, 1').

4. Groupement de lumières suivant l'une des revendications qui précèdent, **caractérisé en ce que** le diamètre (d1, d1') des lumières (10, 10') de la première rangée est plus grand que ou égal à la moitié du diamètre (d2, d2') des lumières (20, 20') de la seconde rangée (2, 2').

5. Groupement de lumières suivant l'une des revendications qui précèdent, **caractérisé en ce que** la distance (p) séparant les deux rangées (1, 2, 1', 2') est inférieure ou égale au quintuple de la moyenne arithmétique des diamètres (d1', d2') des lumières (10, 20, 10', 20') des première et seconde rangées (1, 2, 1', 2').

6. Groupement de lumières suivant l'une des revendications qui précèdent, **caractérisé en ce que** les lumières (20') de la seconde rangée (2') présentent une partie axiale (26') de section transversale en forme d'entonnoir dans la zone des orifices de sortie (24').

7. Groupement de lumières suivant la revendication 6, **caractérisé en ce que** les lumières (10') de la première rangée (1') présentent une partie axiale (16') de section transversale en forme d'entonnoir dans la zone de l'orifice de sortie (14'), l'aire de chacun des orifices de sortie (14') de la première rangée (1) étant plus petite que l'aire de chacun des orifices de sortie (26') de la seconde rangée (2').

8. Groupement de lumières suivant la revendication 6 ou 7, **caractérisé en ce que** les parties axiales (16') en forme d'entonnoir sont produites par laser.

9. Groupement de lumières suivant l'une des revendications 6 à 8, **caractérisé en ce que** les orifices de sortie (24') et/ou les orifices de sortie (14') présentent une forme de trapèze en vue de dessus, avec une largeur croissante dans la direction du flux de gaz chaud (100).

10. Groupement de lumières suivant l'une des revendications qui précèdent, **caractérisé en ce que** les orifices de sortie (24') et/ou les orifices de sortie (14') présentent, en vue de dessus, la forme de boutonnières orientées transversalement à la direction du flux de gaz chaud (100).
